# EUROPÄISCHE PATENTSCHRIFT

(11) **EP 4 509 724 B1**
(45) Veröffentlichungstag und Bekanntmachung des Hinweises auf die Patenterteilung: **01.07.2026**
(21) Anmeldenummer: 24191462.1
(22) Anmeldetag: 29.07.2024
(51) Int. Cl.: F15B 11/028

(54) **HYDRAULISCHE SCHALTUNG**
HYDRAULIC CIRCUIT
CIRCUIT HYDRAULIQUE

(30) Priorität: 18.08.2023 DE 102023120863
(43) Veröffentlichungstag der Anmeldung: 19.02.2025
(73) Patentinhaber: Thomas GmbH, 57562 Herdorf (DE)
(72) Erfinder: Dr. Ohligschläger, Olaf, verstorben (DE); Heinz, Robert, 57627 Hachenburg (DE); Dautry, Etienne, 57567 Daaden (DE); Kretzer, Christian, 57567 Daaden (DE)

(56) Entgegenhaltungen:
- EP-B1- 2 349 762
- WO-A1-2023/152634

## Beschreibung

Die Erfindung betrifft eine Hydraulische Schaltung.

### Stand der Technik

Hydraulische Systeme zum Druckaufbau und Druckabbau weisen einen Hochdruckanschluss, einen Niederdruckanschluss, eine Zuführeinheit, eine Pumpe und ein entsperrbares Rückschlagventil auf. In einem ersten Zustand wird ein Fluid von der Pumpe über die Zuführeinheit und den Niederdruckanschluss angesaugt und durch das Rückschlagventil zum Hochdruckanschluss befördert. Hierdurch wird ein Druckaufbau am Hochdruckanschluss realisiert. In einem zweiten Zustand wird das Fluid über die Zuführeinheit und den Niederdruckanschluss zu einem Steueranschluss des Rückschlagventils befördert. Dies erlaubt einen Fluidfluss von dem Hochdruckanschluss in Sperrrichtung des Rückschlagventils durch das Rückschlagventil. Hierdurch wird ein Druckabbau am Hochdruckanschluss realisiert. Im zweiten Zustand wird das Fluid zum Steueranschluss des Rückschalgventils befördert, bis sich ein vordefinierter Druck am Steueranschluss einstellt. Allerdings fließt über das Steuerventil kaum bis gar kein Fluid auf. Die Pumpe erhält einen Druck nur solange zuverlässig aufrecht, wie die Pump ein Fluid fördert. So muss zur Aufrechterhaltung des Drucks am Steuerventil ständig durch die Pumpe ein Fluid gefördert werden. Zur Abführung des überschüssigen Fluids wird gegenwärtig eine zusätzliche Leitung benötigt. Diese zusätzliche Leitung ist zwischen der Pumpe und dem Steueranschluss des Rückschlagventils angeordnet.

Eine hydraulische Schaltung mit einer Pumpe und einem Rückschlagventil ist aus WO2023/152634 bekannt.

Es ist Aufgabe der Erfindung eine hydraulische Schaltung bereitzustellen, welche einen gezielten Druckaufbau und Druckabbau an einem Hochdruckanschluss erlaubt und eine Anzahl an Fluidleitungen der hydraulischen Schaltung minimiert.

Die Lösung dieser Aufgabe erfolgt durch eine hydraulische Schaltung gemäß dem unabhängigen Anspruch 1.

Die hydraulische Schaltung umfasst einen Hochdruckanschluss, einen Niederdruckanschluss, eine Zuführungseinheit, und ein Pumpsystem. Der Niederdruckanschluss ist, mittels einer Reihenschaltung der Zuführungseinheit und des Pumpsystems, mit dem Hochdruckanschluss fluidisch verbunden. Das Pumpsystem weist eine Pumpe zum Fördern eines Fluids, eine Welle zum Antrieb der Pumpe und zumindest ein entsperrbares Rückschlagventilsystem auf. Die Pumpe ist eingerichtet, in einem ersten Zustand, das Fluid von einem ersten Pumpenanschluss zu einem zweiten Pumpenanschluss, zu fördern und in einem zweiten Zustand, das Fluid von dem zweiten Pumpenanschluss zu dem ersten Pumpenanschluss, zu fördern. Das Rückschlagventilsystem ist an einem ersten Ventilanschluss mit dem zweiten Pumpenanschluss und an einem zweiten Ventilanschluss mit dem Hochruckanschluss fluidisch verbunden. Das Rückschlagventilsystem ist ausgebildet, einen Fluidfluss von dem zweiten Ventilanschluss zu dem ersten Ventilanschluss zu verhindern und einen Fluidfluss von dem ersten Ventilanschluss zu dem zweiten Ventilanschluss zu erlauben. Das Rückschlagventilsystem weist einen Steueranschluss auf, über den ein Fluidfluss von dem zweiten Ventilanschluss zu dem ersten Ventilanschluss freigebbar ist. Die hydraulische Schaltung ist ausgebildet, über den Steueranschluss den Fluidfluss von dem zweiten Ventilanschluss zu dem ersten Ventilanschluss freizugeben, wenn sich die Pumpe in dem zweiten Zustand befindet. Die Zuführungseinheit ist eingerichtet, in einem ersten Zustand der Pumpe einen Fluidstrom von dem Niederdruckanschluss an den ersten Pumpenanschluss zu ermöglichen und einen Fluidstrom von dem zweiten Pumpenanschluss zu dem Niederdruckanschluss zu verhindern. Die Zuführungseinheit ist eingerichtet, in einem zweiten Zustand der Pumpe einen Fluidstrom von dem Niederdruckanschluss an den zweiten Pumpenanschluss zu ermöglichen und einen Fluidstrom von dem ersten Pumpenanschluss zu dem Niederdruckanschluss zu verhindern. Die Pumpe weist bei dem Fördern des Fluids einen Leckagestrom zur Welle hin auf. Die Welle ist mittels einer Druckausgleichleitung mit dem Niederdruckanschluss verbunden um das Fluid von der Welle abzuführen. Alternativ oder zusätzlich weist das Rückschlagventilsystem einen Leckagestrom zwischen dem Steueranschluss und dem ersten Ventilanschluss auf, wenn sich die Pumpe in dem zweiten Zustand befindet.

In dem ersten Zustand wird das Fluid über den ersten Pumpenanschluss vom Niederdruckanschluss angesaugt und über den zweiten Pumpenanschluss zum ersten Ventilanschluss befördert. Die Zuführungseinheit verhindert einen Rückfluss des Fluids von dem zweiten Pumpenanschluss zu dem Niederdruckanschluss. Anschließend wird das Fluid durch das Rückschlagventilsystem zum zweiten Ventilanschluss und dem Hochdruckanschluss befördert. Somit wird im ersten Zustand ein Fluid von dem Niederdruckanschluss, durch die Pumpe und das Rückschlagventilsystem, in den Hochdruckanschluss befördert und ein Druck des Fluids am Hochdruckanschluss erhöht. Somit kann ein Fluid zu dem Hochdruckanschluss, mittels Ansteuerung der Pumpe, aktiv kontrollierbar zugeführt werden. Wird die Förderung der Pumpe eingestellt, so gelangt kein Fluid mehr von dem Niederdruckanschluss, durch die Pumpe und das Rückschlagventilsystem, zum Hochdruckanschluss. Ein Rückfluss des Fluids, aus dem Hochdruckanschluss durch die Pumpe, zum Niederdruckanschluss wird durch die das Rückschlagventilsystem verhindert.

In dem zweiten Zustand wird das Fluid über den zweiten Pumpenanschluss vom Niederdruckanschluss angesaugt und über den ersten Pumpenanschluss zum Steueranschluss des Rückschlagventilsystems befördert. Die Zuführungseinheit verhindert einen Rückfluss des Fluids von dem ersten Pumpenanschluss zu dem Niederdruckanschluss. Durch den Druckaufbau am Steueranschluss, erlaubt das Rückschlagventilsystem einen Fluidfluss von dem Hochdruckanschluss, über den zweiten Ventilanschluss, das Rückschlagventilsystem und den ersten Ventilanschluss. Somit kann ein Fluid von dem Hochdruckanschluss, mittels Ansteuerung der Pumpe, aktiv kontrollierbar abgeführt und ein Druck des Fluids am Hochdruckanschluss verringert werden.

Bei dem Betrieb der Pumpe kommt es zu einem Leckagestrom eines Teils des geförderten Fluids in der Pumpe und/oder in dem Rückschlagventilsystem. Der Leckagestrom in der Pumpe gelangt zur Welle der Pumpe und wird über eine Druckausgleichsleitung zum Niederdruckanschluss abgeführt. Der Leckagestrom in dem Rückschlagventilsystem gelangt übern den ersten Ventilanschluss zum Niederdruckanschluss. Durch den Leckagestrom kann die Pumpe regulär betrieben und ein Druck an dem Steuereingang aufrechterhalten werden, ohne dass die Pumpe beschädigt wird. Ferner wird keine zusätzliche Leitung zur Abfuhr des Fluids bei Druckaufbau und Druckerhalt am Steueranschluss benötigt. Das geförderte Fluid zum Druckaufbau an dem Steueranschluss wird über den Leckagestrom und/oder der Druckausgleichleitung zum Niederdruckanschluss abgeführt. Da eine Leckagestrom in jedem Betriebszustand der Pumpe auftritt, wird ohnehin eine Druckausgleichleitung benötigt. Somit wird keine Leitung zwischen dem ersten Pumpenanschluss und dem Steueranschluss benötigt. Dies verringert eine Komplexität der hydraulischen Schaltung.

Die Unteransprüche zeigen bevorzugt Weiterbildung der Erfindung.

Bevorzugt weist das Rückschlagventilsystem zumindest ein erstes Rückschlagventil auf. Das erste Rückschlagventil ist an einem ersten Rückschlagventilanschluss mit dem ersten Ventilanschluss und an einem zweiten Rückschlagventilanschluss mit dem zweiten Ventilanschluss verbunden. Das erste Rückschlagventil ist ausgebildet, einen Fluidfluss von dem zweiten Rückschlagventilanschluss zu dem ersten Rückschlagventilanschluss zu verhindern und einen Fluidfluss von dem ersten Rückschlagventilanschluss zu dem zweiten Rückschlagventilanschluss zu erlauben. Dies erlaubt einen effizienten Druckaufbau an dem Hochdruckanschluss in einem ersten Zustand, da keine weiteren hydraulischen Elemente zwischen dem ersten Ventilanschluss und dem zweiten Ventilanschluss angeordnet sind, welche eine hydraulischen Widerstand darstellen.

Besonders bevorzugt ist das erste Rückschlagventil entsperrbar ausgebildet. Das erste Rückschlagventil weist einen ersten Rückschlagventilsteueranschluss auf, über den ein Fluidfluss von dem zweiten Rückschlagventilanschluss zu dem ersten Rückschlagventilanschluss freigebbar ist. Der erste Rückschlagventilsteueranschluss ist mit dem Steueranschluss fluidisch verbunden. Somit kann die Funktion des Rückschlagventilsystems mittels eines einzigen Rückschlagventils umgesetzt und die Systemkomplexität der hydraulischen Schaltung gering gehalten werden.

Besonders bevorzugt weist das Rückschlagventil einen Hubraum, einen Kolben und ein Rückschlagelement auf. Das Rückschlagelement ist eingerichtet in einem dritten Zustand des Rückschlagelements, einen Fluidfluss von dem zweiten Rückschlagventilanschluss zu dem ersten Rückschlagventilanschluss zu verhindern. Das Rückschlagelement ist eingerichtet, in einem vierten Zustand des Rückschlagelements einen Fluidfluss von dem zweiten Rückschlagventilanschluss zu dem ersten Rückschlagventilanschluss freizugeben. Der Kolben ist eingerichtet, dass wenn ein Fluid über den Steueranschluss in den Hubraum strömt und dass Fluid einen Druck in dem Hubraum aufbaut, der Kolben sich in eine erste Richtung bewegt und das Rückschlagelement in den vierten Zustand versetzt. Das Rückschlagventil weist einen Leckagestrom zwischen dem Rückschlagventilsteueranschluss und dem ersten Rückschlagventilanschluss über den Hubraum auf. Durch die obige Ausgestaltung des Hubraums und des Kolbens kann auf eine zusätzliche Leitung zum Abtransport des Leckagestroms verzichtet werden. Dies vereinfacht eine Herstellung der hydraulischen Schaltung.

Vorteilhafterweise weist das Rückschlagventilsystem zumindest eine erste Drossel auf. Die erste Drossel ist unmittelbar mit dem zweiten Ventilanschluss verbunden. Das erste Rückschlagventil und die erste Drossel sind zueinander fluidisch in Reihe geschaltet. Dies erlaubt einen langsameren Fluidstrom von dem Hochdruckanschluss, durch die Drossel und das Rückschlagventilsystem. Durch den langsameren Fluidstrom kann der Fluidstrom und somit ein Druckabbau am Hochdruckanschluss einfacherer kontrolliert werden.

Besonders vorteilhaft weist das Rückschlagventilsystem zumindest ein zweites Rückschlagventil und einen dritten Ventilanschluss auf. Der dritte Ventilanschluss ist mit dem zweiten Pumpenanschluss fluidisch verbunden. Das zweite Rückschlagventil ist an einem dritten Rückschlagventilanschluss mit dem dritten Ventilanschluss und an einem vierten Rückschlagventilanschluss mit dem zweiten Ventilanschluss fluidisch verbunden. Das zweite Rückschlagventil ist ausgebildet, einen Fluidfluss von dem vierten Rückschlagventilanschluss zu dem dritten Rückschlagventilanschluss zu verhindern und einen Fluidfluss von dem dritten Rückschlagventilanschluss zu dem vierten Rückschlagventilanschluss zu erlauben.

Somit kann in dem Rückschlagventilsystem ein erster hydraulischer Weg, zwischen dem ersten Ventilanschluss und dem zweiten Ventilanschluss, und ein zweiter hydraulischer Weg, zwischen dem dritten Ventilanschluss und den zweiten Ventilanschluss, voneinander separat ausgestaltet werden. Der zweite hydraulische Weg erlaubt nur einen Fluidstrom durch das zweite Rückschlagventil zum zweiten Ventilanschluss und dem Hochdruckanschluss und somit einem Druckaufbau am Hochdruckanschluss. Ebenso kann, über den ersten hydraulischen Weg und über das erste Rückschlagventil, ein Fluid zum Hochdruckanschluss gefördert und somit einen Druck am Hochdruckanschluss erhöht werden. Durch die fluidische parallele Anordnung des ersten Rückschlagventils und des zweiten Rückschlagventils wird ein fluidischer Widerstand zwischen dem zweiten Pumpenanschluss und dem Hochdruckanschluss verringert und die Effizienz der hydraulischen Schaltung gesteigert.

Über den zweiten hydraulischen Weg kann kein Fluid von dem Hochdruckanschluss abgeführt und somit Druck abgebaut werden. Der erste hydraulische Weg erlaubt, im zweiten Zustand, einen Fluidstrom von dem Hochdruckanschluss über das erste entsperrbare Rückschlagventil zu dem ersten Ventilanschluss und somit einen Druckabbau am Hochdruckanschluss. Dies erlaubt einen kontrollierten Druckabbau am Hochdruckanschluss.

Durch eine Anordnung der ersten Drossel zwischen dem zweiten Ventilanschluss und dem zweiten Rückschlagventilanschluss kann in dem zweiten Zustand ein Fluidstrom und somit ein Druckabbau am Hochdruckanschluss, über den ersten hydraulischen Weg, verlangsamt werden. Dies verbessert die Kontrollierbarkeit des Druckabbaus am Hochdruckanschluss, während des zweiten Zustands. Ferner ist die Effizienz bei dem Druckaufbau erhöht, da das Fluid von dem ersten Pumpenanschluss zu dem Hochdruckanschluss, zusätzlich über den zweiten hydraulischen Weg, fließen kann, ohne hierbei eine Drossel passieren zu müssen.

Besonders bevorzugt weist das Rückschlagventilsystem ein drittes Rückschlagventil auf. Das dritte Rückschlagventil ist an einem fünften Rückschlagventilanschluss mit zweiten Ventilanschluss fluidisch verbunden und an einem sechsten Rückschlagventilanschluss mit dem zweiten Rückschlagventilanschluss fluidisch verbunden. Das dritte Rückschlagventil ist ausgebildet, einen Fluidfluss von dem fünften Rückschlagventilanschluss zu dem sechsten Rückschlagventilanschluss zu verhindern und einen Fluidfluss von dem sechsten Rückschlagventilanschluss zu dem fünften Rückschlagventilanschluss zu erlauben. Das dritte Rückschlagventil ist fluidisch parallel zur ersten Drossel angeordnet.

In dem ersten Zustand fließt ein Fluid durch den ersten Ventilanschluss, das erste Rückschlagventil und den zweiten Ventilanschluss und erhöht einen Druck am Hochdruckanschluss. Dieser Fluidfluss fließt, zwischen dem ersten Rückschlagventil und dem zweiten Ventilanschluss, zu Teilen durch das dritte Rückschlagventil und zu Teilen durch die erste Drossel. Diese Anordnung stellt für den Fluidfluss einen geringen fluidischen Widerstand dar, als wenn der gesamte Fluidfluss ausschließlich die erste Drossel passieren würde. Diese Anordnung verbesserte die Effizienz des Rückschlagventilsystems. In dem zweiten Zustand verhindert das dritte Rückschlagventil eine Fluidfluss von dem fünften Rückschlagventilanschluss zu dem sechsten Rückschlagventilanschluss. Der gesamte Fluidfluss strömt vom Hochdruckanschluss, durch den zweiten Ventilanschluss, die erste Drossel, das erste Rückschlagventil und den ersten Ventilanschluss. Da der gesamte Fluidfluss, zwischen dem zweiten Ventilanschluss und den ersten Ventilanschluss, durch die erste Drossel fließt, wird dieser gesamte Fluidfluss abgebremst. Dies vereinfacht eine Kontrolle des Druckabbaus am Hochdruckabschluss. Somit erlaubt dieses Ausführungsform sowohl einen effizienten Druckaufbau, als auch eine bessere Kontrollierbarkeit des Druckabbaus am Hochdruckanschluss.

Vorteilhafterweise weist das Rückschlagventilsystem eine zweite Drossel, ein viertes Rückschlagventil und ein fünftes Rückschlagventil auf. Die zweite Drossel, das vierte Rückschlagventil und das fünfte Rückschlagventil sind zwischen dem ersten Rückschlagventil und dem ersten Ventilanschluss fluidisch angeordnet. Das vierte Rückschlagventil ist an einem siebten Rückschlagventilanschluss mit dem ersten Rückschlagventilanschluss und an einem achten Rückschlagventilanschluss mit dem ersten Ventilanschluss fluidisch verbunden. Das vierte Rückschlagventil ist ausgebildet, einen Fluidfluss von dem siebten Rückschlagventilanschluss zu dem achten Rückschlagventilanschluss zu verhindern und einen Fluidfluss von dem achten Rückschlagventilanschluss zu dem siebten Rückschlagventilanschluss zu erlauben. Das fünfte Rückschlagventil ist antiparallel zu dem vierten Rückschlagventil angeordnet. Das fünfte Rückschlagventil ist an einem neunten Rückschlagventilanschluss mit dem ersten Rückschlagventilanschluss und an einem zehnten Rückschlagventilanschluss mit dem ersten Ventilanschluss fluidisch verbunden. Das fünfte Rückschlagventil ist ausgebildet, einen Fluidfluss von dem zehnten Rückschlagventilanschluss zu dem neunten Rückschlagventilanschluss zu verhindern und einen Fluidfluss von dem neunten Rückschlagventilanschluss zu dem zehnten Rückschlagventilanschluss zu erlauben. Die zweite Drossel ist zwischen dem zehnten Rückschlagventilanschluss und dem zweiten Ventilanschluss und parallel zu dem vierten Rückschlagventil fluidisch angeordnet.

In dem ersten Zustand strömt das Fluid von dem ersten Pumpenanschluss, durch das vierte Rückschlagventil und das erste Rückschlagventil, zu dem Hochdruckanschluss und ein Druck am Hochdruckanschluss erhöht sich. Die Ausrichtung des fünften Rückschlagventils verhindert einen Fluidstrom über das fünfte Rückschlagventil und somit über die zweite Drossel, in dem ersten Zustand. Dies erlaubt für eine hohe Effizienz in dem ersten Zustand, da keine Verluste durch die zweite Drossel auftreten. In dem zweiten Zustand strömt das Fluid von dem Hochdruckanschluss zu dem ersten Ventilanschluss, durch das fünfte Rückschlageventil und die zweite Drossel. Die vierte Drossel sperrt den Fluidfluss im zweiten Zustand und sämtliches Fluid fließt durch das fünfte Rückschlagventil und die zweite Drossel. Durch die zweite Drossel wird der Fluidfluss abgebremst, wodurch eine Fluidfluss im zweiten Zustand einfacher zu kontrollieren ist. Somit erlaubt diese Ausführungsform in dem ersten Zustand, eine effiziente Drucksteigerung an dem Hochdruckanschluss, und in dem zweiten Zustand, einen einfach zu kontrollierenden Druckabbau am Hochdruckanschluss.

Besonders vorteilhaft weist das Rückschlagventilsystem einen vierten Ventilanschluss, ein entsperrbares sechstes Rückschlagventil und eine dritte Drossel auf. Der vierte Ventilanschluss ist mit dem Niederdruckanschluss fluidisch verbunden. Das sechste Rückschlagventil ist an einem elften Rückschlagventilanschluss mit dem vierten Ventilanschluss und an einem zwölften Rückschlagventilanschluss mit dem zweiten Ventilanschluss fluidisch verbunden. Das sechste Rückschlagventil ist ausgebildet, einen Fluidfluss von dem zwölften Rückschlagventilanschluss zu dem elften Rückschlagventilanschluss zu verhindern und einen Fluidfluss von dem elften Rückschlagventilanschluss zu dem zwölften Rückschlagventilanschluss zu erlauben. Das sechste Rückschlagventil weist einen zweiten Rückschlagventilsteueranschluss auf, über den ein Fluidfluss von dem zwölften Rückschlagventilanschluss zu dem elften Rückschlagventilanschluss freigebbar ist. Der zweite Rückschlagventilsteueranschluss ist mit dem Steueranschluss fluidisch verbunden.

Im ersten Zustand fließt das Fluid, zumindest über den ersten Ventilanschluss und den zweiten Ventilanschluss, zu dem Hochdruckanschluss und erhöht einen Druck am Hochdruckanschluss. Hierbei fließt kein Fluid über die dritte Drossel. Im zweiten Zustand fließt ein Fluid von dem ersten Pumpenausgang über den Steueranschluss zu dem zweiten Rückschlagventilsteueranschluss. Hierdurch erlaubt das sechstes Rückschlagventil einen Fluidfluss von dem Hochdruckanschluss über den zweiten Ventilanschluss und den vierten Ventilanschluss zu dem Niederdruckanschluss und ermöglicht einen Druckabbau. Hierbei fließt das Fluid auch durch die dritte Drossel und wird abgebremst. Dies verbessert eine Kontrollierbarkeit des Druckabbaus an dem Hochdruckanschluss, ohne eine Effizienz bei Druckaufbau am Hochdruckanschluss zu beeinträchtigen.

Bevorzugt weist die hydraulische Schaltung ein Druckbegrenzungsventil auf. Das Druckbegrenzungsventil ist an einem ersten Druckbegrenzungsventilanschluss mit dem Hochdruckanschluss verbunden und an einem zweiten Druckbegrenzungsventilanschluss mit dem Niederdruckanschluss verbunden. Das Druckbegrenzungsventil ist parallel zu dem Pumpsystem und zu der Zuführeinheit mit dem Hochdruckanschluss und dem Niederdruckanschluss verbunden. Das Druckbegrenzungsventil öffnet sich bei einem Überdruck am Hochdruckanschluss und erlaubt eine Fluidfluss direkt von dem Hochdruckanschluss zu dem Niederdruckanschluss, bis der Überdruck am Hochdruckanschluss abgebaut ist.

Besonders bevorzugt weist die Zuführeinheit ein siebtes Rückschlagventil und ein achtes Rückschlagventil auf. Das siebte Rückschlagventil ist an einem dreizehnten Rückschlagventilanschluss mit Niederdruckanschluss verbunden und an einem vierzehnten Rückschlagventilanschluss mit dem ersten Pumpenanschluss verbunden. Das siebte Rückschlagventil ist ausgebildet einen Fluidfluss von dem vierzehnten Rückschlagventilanschluss zum dem dreizehnten Rückschlagventilanschluss zu verhindern und einen Fluidfluss von dreizehnten Rückschlagventilanschluss zu dem vierzehnten Rückschlagventilanschluss zu erlauben. Das achte Rückschlagventil ist an einem fünfzehnten Rückschlagventilanschluss mit Niederdruckanschluss verbunden und an einem sechszehnten Rückschlagventilanschluss mit dem zweiten Pumpenanschluss verbunden. Das achte Rückschlagventil ist ausgebildet einen Fluidfluss von dem sechszehnten Rückschlagventilanschluss zum dem fünfzehnten Rückschlagventilanschluss zu verhindern und einen Fluidfluss von fünfzehnten Rückschlagventilanschluss zu dem sechszehnten Rückschlagventilanschluss zu erlauben. Somit kann die Funktionalität der Zuführeinheit zuverlässig und mittels einfacher hydraulischer Elemente umgesetzt werden. Dies reduziert die Komplexität und die Herstellungskosten der hydraulischen Schaltung.

Vorteilhafterweise ist die Zuführeinheit als Zweidruckventil ausgestaltet. Dies verringert die Anzahl an notwendigen Komponenten in der hydraulischen Schaltung und erlaubt für eine kompaktere Bauweise der hydraulischen Schaltung.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine schematische Darstellung einer hydraulischen Schaltung nach einem ersten Ausführungsbeispiel der Erfindung,
- Fig. 2: eine schematische Darstellung einer hydraulischen Schaltung nach einem zweiten Ausführungsbeispiel der Erfindung,
- Fig. 3: eine schematische Darstellung einer hydraulischen Schaltung nach einem dritten Ausführungsbeispiel der Erfindung,
- Fig. 4: eine schematische Darstellung einer hydraulischen Schaltung nach einem vierten Ausführungsbeispiel der Erfindung,
- Fig. 5: eine schematische Darstellung einer hydraulischen Schaltung nach einem fünften Ausführungsbeispiel der Erfindung,
- Fig. 6: eine schematische Darstellung einer hydraulischen Schaltung nach einem sechsten Ausführungsbeispiel der Erfindung,
- Fig. 7: eine schematische Darstellung einer hydraulischen Schaltung nach einem siebten Ausführungsbeispiel der Erfindung,
- Fig. 8: eine schematische Darstellung einer hydraulischen Schaltung nach einem achten Ausführungsbeispiel der Erfindung, und
- Fig. 9: eine schematische Darstellung einer hydraulischen Schaltung nach einem neunten Ausführungsbeispiel der Erfindung.

### Ausführungsformen der Erfindung

Fig. 1 zeigt eine schematische Darstellung einer hydraulischen Schaltung nach einem ersten Ausführungsbeispiel der Erfindung.

Die hydraulische Schaltung 1 umfasst einen Hochdruckanschluss 2, einen Niederdruckanschluss 3, eine Zuführungseinheit 4 und ein Pumpsystem 5. Der Niederdruckanschluss 3 ist mittels einer Reihenschaltung der Zuführungseinheit 4 und des Pumpsystems 5 mit dem Hochdruckanschluss 2 fluidisch verbunden. Das Pumpsystem 5 weist eine Pumpe 6 zum Fördern eines Fluids, eine Welle 7 zum Antrieb der Pumpe 6 und ein entsperrbares Rückschlagventilsystem 8 auf. Die Pumpe 6 ist eingerichtet in einem ersten Zustand das Fluid von einem ersten Pumpenanschluss 6a zu einem zweiten Pumpenanschluss 6b zu fördern und in einem zweiten Zustand das Fluid von dem zweiten Pumpenanschluss 6b zu dem ersten Pumpenanschluss 6a zu fördern. Das Rückschlagventilsystem 8 ist an einem ersten Ventilanschluss 8a mit dem zweiten Pumpenanschluss 6b und an einem zweiten Ventilanschluss 8b mit dem Hochdruckanschluss 2 fluidisch verbunden. Das Rückschlagventilsystem 8 ist ausgebildet, einen Fluidfluss von dem zweiten Ventilanschluss 8b zu dem ersten Ventilanschluss 8a zu verhindern und einen Fluidfluss von dem ersten Ventilanschluss 8a zu dem zweiten Ventilanschluss 8b zu erlauben. Das Rückschlagventilsystem 8 weist einen Steueranschluss 8c auf, über den ein Fluidfluss von dem zweiten Ventilanschluss 8b zu dem ersten Ventilanschluss 8a freigebbar ist. Die hydraulische Schaltung 1 ist ausgebildet, über den Steueranschluss 8c den Fluidfluss von dem zweiten Ventilanschluss 8b zu dem ersten Ventilanschluss 8a freizugeben, wenn sich die Pumpe 6 in dem zweiten Zustand befindet. Die Zuführungseinheit 4 ist eingerichtet, in einem ersten Zustand der Pumpe 6 einen Fluidstrom von dem Niederdruckanschluss 3 an den ersten Pumpenanschluss 6a zu ermöglichen und einen Fluidstrom von dem zweiten Pumpenanschluss 6b zu dem Niederdruckanschluss 3 zu verhindern. Die Zuführungseinheit 4 ist eingerichtet, in einem zweiten Zustand der Pumpe 6 einen Fluidstrom von dem Niederdruckanschluss 3 an den zweiten Pumpenanschluss 6b zu ermöglichen und einen Fluidstrom von dem ersten Pumpenanschluss 6a zu dem Niederdruckanschluss 3 zu verhindern. Die Pumpe 6 weist bei dem Fördern des Fluids einem Leckagestrom zur Welle 7 hin auf. Die Welle 7 ist mittels einer Druckausgleichleitung 9 mit dem Niederdruckanschluss 3 verbunden, um das Fluid von der Welle 7 abzuführen.

In dem ersten Zustand wird das Fluid über den ersten Pumpenanschluss 6a vom Niederdruckanschluss 3 angesaugt und über den zweiten Pumpenanschluss 6b zum ersten Ventilanschluss 8a befördert. Die Zuführungseinheit 4 verhindert einen Rückfluss des Fluids von dem zweiten Pumpenanschluss 6b zu dem Niederdruckanschluss 3. Anschließend wird das Fluid durch das Rückschlagventilsystem 8 zum zweiten Ventilanschluss 8b und dem Hochdruckanschluss 2 befördert. Somit wird im ersten Zustand ein Fluid von dem Niederdruckanschluss 3 durch die Pumpe 6 und das Rückschlagventilsystem 8 in den Hochdruckanschluss 2 befördert und ein Druck des Fluids am Hochdruckanschluss 2 erhöht. Somit kann ein Fluid zu dem Hochdruckanschluss 2, mittels Ansteuerung der Pumpe 6, aktiv kontrollierbar zugeführt werden. Wird die Förderung der Pumpe 6 eingestellt, so gelangt kein Fluid mehr von dem Niederdruckanschluss 3 durch die Pumpe 6 und das Rückschlagventilsystem 8 zum Hochdruckanschluss 2. Ein Rückfluss des Fluids aus dem Hochdruckanschluss 2, durch die Pumpe 6, zum Niederdruckanschluss 3 wird durch die das Rückschlagventilsystem 8 verhindert.

In dem zweiten Zustand wird das Fluid über den zweiten Pumpenanschluss 6b vom Niederdruckanschluss 3 angesaugt und über den ersten Pumpenanschluss 6a zum Steueranschluss 8c des Rückschlagventilsystems 8 befördert. Die Zuführungseinheit 4 verhindert einen Rückfluss des Fluids von dem ersten Pumpenanschluss 6a zu dem Niederdruckanschluss 3. Durch den Druckaufbau am ersten Steueranschluss 8c erlaubt das Rückschlagventilsystem 8 einen Fluidfluss von dem Hochdruckanschluss 2 über den zweiten Ventilanschluss 8b, durch das Rückschlagventilsystem 8 und den ersten Ventilanschluss 8a. Somit kann ein Fluid von dem Hochdruckanschluss 2, mittels Ansteuerung der Pumpe 6, aktiv kontrollierbar abgeführt und ein Druck des Fluids am Hochdruckanschluss 2 verringert werden.

Bei dem Betrieb der Pumpe 6 kommt es zu einem Leckagestrom eines Teils des geförderten Fluids in der Pumpe 6 und/oder in dem Rückschlagventilsystem 8. Der Leckagestrom gelangt zur Welle 7 der Pumpe 6 und wird über eine Druckausgleichsleitung 9 zum Niederdruckanschluss 3 abgeführt. Der Leckagestrom in dem Rückschlagventilsystem 8 gelangt übern den ersten Ventilanschluss 8a zum Niederdruckanschluss 3. Durch den Leckagestrom kann die Pumpe 6 regulär betrieben und ein Druck an dem Steueranschluss 8c aufrechterhalten werden, ohne dass die Pumpe 6 beschädigt wird. Somit wird keine Leitung zwischen dem ersten Pumpenanschluss 6a und dem Steueranschluss 8c benötigt. Dies verringert eine Komplexität der hydraulischen Schaltung 1.

Die hydraulische Schaltung 1 weist ein Druckbegrenzungsventil 19 auf. Das Druckbegrenzungsventil 19 ist an einem ersten Druckbegrenzungsventilanschluss 19a mit dem Hochdruckanschluss 2 verbunden und an einem zweiten Druckbegrenzungsventilanschluss 19a mit dem Niederdruckanschluss 3 verbunden. Das Druckbegrenzungsventil 19 ist parallel zu dem Pumpsystem 5 und zu der Zuführungseinheit 4 mit dem Hochdruckanschluss 2 und dem Niederdruckanschluss 3 verbunden. Das Druckbegrenzungsventil 19 öffnet sich bei einem Überdruck am Hochdruckanschluss 2 und erlaubt eine Fluidfluss direkt von dem Hochdruckanschluss 2 zu dem Niederdruckanschluss 3 bis der Überdruck am Hochdruckanschluss 2 abgebaut ist.

Die Zuführungseinheit 4 ist als Zweidruckventil 22 ausgestaltet. Dies verringert die Anzahl an notwendigen Komponenten in der hydraulischen Schaltung 1 und erlaubt für eine kompaktere Bauweise der hydraulischen Schaltung 1.

Fig. 2 zeigt eine schematische Darstellung einer hydraulischen Schaltung 1 nach einem zweiten Ausführungsbeispiel der Erfindung.

Das zweite Ausführungsbeispiel aus Fig. 2 beruht auf ähnlichen Merkmalen, wie das erste Ausführungsbeispiel aus Fig. 1.

Zusätzlich weist das Rückschlagventilsystem 8 ein erstes entsperrbares Rückschlagventil 10 auf. Das erste entsperrbare Rückschlagventil 10 ist an einem ersten Rückschlagventilanschluss 10a mit dem ersten Ventilanschluss 8a und an einem zweiten Rückschlagventilanschluss 10b mit dem zweiten Ventilanschluss 8b verbunden. Das erste entsperrbare Rückschlagventil 10 ist ausgebildet, einen Fluidfluss von dem zweiten Rückschlagventilanschluss 10b zu dem ersten Rückschlagventilanschluss 10a zu verhindern und einen Fluidfluss von dem ersten Rückschlagventilanschluss 10a zu dem zweiten Rückschlagventilanschluss 10b zu erlauben. Dies erlaubt einen effizienten Druckaufbau an dem Hochdruckanschluss 2 in dem ersten Zustand, da keine weiteren hydraulischen Elemente an zwischen dem ersten Ventilanschluss 8a und dem zweiten Ventilanschluss 8b angeordnet sind, welche einen hydraulischen Widerstand darstellen.

Das erste entsperrbare Rückschlagventil 10 weist einen ersten Rückschlagventilsteueranschluss 10c auf, über den ein Fluidfluss von dem zweiten Rückschlagventilanschluss 10b zu dem ersten Rückschlagventilanschluss 10a freigebbar ist. Der erste Rückschlagventilsteueranschluss 10c ist mit dem Steueranschluss 8c fluidisch verbunden. Somit kann die Funktion des Rückschlagventilsystems 8 mittels eines einzigen Rückschlagventils 10 umgesetzt und die Systemkomplexität der hydraulischen Schaltung geringe gehalten werden.

Fig. 3 zeigt eine schematische Darstellung einer hydraulischen Schaltung 1 nach einem dritten Ausführungsbeispiel. Das dritte Ausführungsbeispiel beruht auf ähnlichen Merkmalen, wie das zweite Ausführungsbeispiel.

Das Rückschlagventil 10 weist einen Hubraum 10f, einen Kolben 10e und ein Rückschlagelement 10f auf. Das Rückschlagelement 10f ist eingerichtet in einem dritten Zustand des Rückschlagelements 10f, einen Fluidfluss von dem zweiten Rückschlagventilanschluss 10b zu dem ersten Rückschlagventilanschluss 10a zu verhindern. Das Rückschlagelement 10f ist eingerichtet, in einem vierten Zustand des Rückschlageelements 10f einen Fluidfluss von dem zweiten Rückschlagventilanschluss 10b zu dem ersten Rückschlagventilanschluss 10a freizugeben. Der Kolben 10e ist eingerichtet, dass wenn ein Fluid über den Steueranschluss 8c in den Hubraum 10d strömt und dass Fluid einen Druck in dem Hubraum 10d aufbaut, der Kolben 10e sich in eine erste Richtung bewegt und das Rückschlagelement 10f in den vierten Zustand versetzt. Das Rückschlagventil 10 weist einen Leckagestrom zwischen dem Rückschlagventilsteueranschluss 10c und dem ersten Rückschlagventilanschluss 10a über den Hubraum 10d auf. Durch die obige Ausgestaltung des Hubraums und des Kolbens kann auf eine zusätzliche Leitung zum Abtransport des Leckagestroms verzichtet werden. Dies vereinfacht eine Herstellung der hydraulischen Schaltung 1.Fig. 4 zeigt eine schematische Darstellung einer hydraulischen Schaltung 1 nach einem vierten Ausführungsbeispiel der Erfindung. Das vierte Ausführungsbeispiel aus Fig. 4 beruht auf ähnlichen Merkmalen, wie das dritte Ausführungsbeispiel aus Fig. 3.

Zudem weist das Rückschlagventilsystem 8 eine erste Drossel 11 auf. Die erste Drossel 11 ist unmittelbar mit dem zweiten Ventilanschluss 8b verbunden. Das erste Rückschlagventil 10 und die erste Drossel 11 sind zueinander fluidisch in Reihe geschaltet. Dies erlaubt einen langsameren Fluidstrom von dem Hochdruckanschluss 2 durch die erste Drossel 11 und das erste Rückschlagventil 10. Durch den langsameren Fluidstrom kann der Fluidstrom und somit ein Druckabbau am Hochdruckanschluss 2 einfacherer kontrolliert werden.

Das Rückschlagventilsystem 8 weist ein zweites Rückschlagventil 12 und einen dritten Ventilanschluss 8d auf. Der dritte Ventilanschluss 8d ist mit dem zweiten Pumpenanschluss 6b fluidisch verbunden. Das zweite Rückschlagventil 12 ist an einem dritten Rückschlagventilanschluss 12a mit dem dritten Ventilanschluss 8d und an einem vierten Rückschlagventilanschluss 12b mit dem zweiten Ventilanschluss 8b verbunden. Das zweite Rückschlagventil 12 ist ausgebildet, einen Fluidfluss von dem vierten Rückschlagventilanschluss 12b zu dem dritten Rückschlagventilanschluss 12a zu verhindern und einen Fluidfluss von dem dritten Rückschlagventilanschluss 12a zu dem vierten Rückschlagventilanschluss 12b zu erlauben.

Somit kann das Rückschlagventilsystem 8 einen ersten hydraulischen Weg, zwischen dem ersten Ventilanschluss 8a und dem zweiten Ventilanschluss 8b, und einem zweiten hydraulischen Weg, zwischen dem dritten Ventilanschluss 8d und den zweiten Ventilanschluss 8b, separat voneinander ausgestaltet werden. Der zweite hydraulische Weg erlaubt einen Fluidstrom nur durch das zweite Rückschlagventil 12 zum zweiten Ventilanschluss 8b und dem Hochdruckanschluss 2 und somit einem Druckaufbau am Hochdruckanschluss 2. Ebenso kann über den ersten hydraulischen Weg über das erste Rückschlagventil 10 ein Fluid zum Hochdruckanschluss 2 gefördert und somit einen Druck am Hochdruckanschluss 2 erhöht werden. Durch die fluidische parallele Anordnung des ersten Rückschlagventils 10 und des zweiten Rückschlagventils 12 wird ein fluidischer Widerstand zwischen dem zweiten Pumpenanschluss 6b und dem Hochdruckanschluss 2 verringert und die Effizienz der hydraulischen Schaltung 1 wird gesteigert.

Über den zweiten hydraulischen Weg kann kein Fluid von dem Hochdruckanschluss 2 abgeführt und somit Druck abgebaut werden. Der erste hydraulische Weg erlaubt, im zweiten Zustand, einen Fluidstrom von dem Hochdruckanschluss 2 über das erste entsperrbare Rückschlagventil 10 zu dem ersten Ventilanschluss 8a und somit einen Druckabbau am Hochdruckanschluss 2. Dies erlaubt einen kontrollierten Druckabbau am Hochdruckanschluss 2.

Durch die Anordnung der ersten Drossel 11, zwischen dem zweiten Ventilanschluss 8b und dem zweiten Rückschlagventilanschluss 10b, kann in dem zweiten Zustand ein Fluidstrom und somit ein Druckabbau am Hochdruckanschluss 2, über den ersten hydraulischen Weg, verlangsamt werden. Dies verbessert die Kontrollierbarkeit des Druckabbaus am Hochdruckanschluss 2, während des zweiten Zustands. Ferner ist die Effizienz bei dem Druckaufbau erhöht, da das Fluid von dem ersten Pumpenanschluss 6a zu dem Hochdruckanschluss 2 auch über den zweiten hydraulischen Weg fließen kann, ohne hierbei eine Drossel passieren zu müssen.

Fig. 5 zeigt eine schematische Darstellung einer hydraulischen Schaltung nach einem fünften Ausführungsbeispiel der Erfindung. Das fünfte Ausführungsbeispiel aus Fig. 5 beruht auf ähnlichen Merkmalen, wie das vierte Ausführungsbeispiel aus Fig. 4.

Zudem weist das Rückschlagventilsystem 8 ein drittes Rückschlagventil 13 auf. Das dritte Rückschlagventil 13 ist an einem fünften Rückschlagventilanschluss 13a mit zweiten Ventilanschluss 8b fluidisch verbunden und an einem sechsten Rückschlagventilanschluss 13b mit dem zweiten Rückschlagventilanschluss 10b fluidisch verbunden. Das dritte Rückschlagventil 13 ist ausgebildet, einen Fluidfluss von dem fünften Rückschlagventilanschluss 13a zu dem sechsten Rückschlagventilanschluss 13b zu verhindern und einen Fluidfluss von dem sechsten Rückschlagventilanschluss 13b zu dem fünften Rückschlagventilanschluss 13a zu erlauben. Das dritte Rückschlagventil 13 ist fluidisch parallel zur ersten Drossel 11 angeordnet.

In dem ersten Zustand fließt ein Fluid durch den ersten Ventilanschluss 8a, das erste Rückschlagventil 10 und den zweiten Ventilanschluss 8b und erhöht einen Druck am Hochdruckanschluss 2. Dieser Fluidfluss fließt, zwischen dem ersten Rückschlagventil 10 und dem zweiten Ventilanschluss 8b, zu Teilen durch das dritte Rückschlagventil 13 und zu Teilen durch die erste Drossel 11. Diese Anordnung stellt für den Fluidfluss einen geringen fluidischen Widerstand dar, als wenn der gesamte Fluidfluss die erste Drossel 11 passieren würde. Diese Anordnung verbesserte die Effizienz des Rückschlagventilsystems 8. In dem zweiten Zustand verhindert das dritte Rückschlagventil 13 eine Fluidfluss von dem fünften Rückschlagventilanschluss 13a zu dem sechsten Rückschlagventilanschluss 13b. Der gesamte Fluidfluss strömt vom Hochdruckanschluss 2, durch den zweiten Ventilanschluss 8b, die erste Drossel 11, das erste Rückschlagventil 10 und den ersten Ventilanschluss 8a. Da der gesamte Fluidfluss zwischen dem zweiten Ventilanschluss 8b und den ersten Ventilanschluss 8a durch die erste Drossel 11 fließt, wird dieser gesamte Fluidfluss abgebremst. Dies vereinfacht eine Kontrolle des Druckabbaus am Hochdruckabschluss. Somit erlaubt dieses Ausführungsbeispiel sowohl einen effizienten Druckaufbau, als auch eine bessere Kontrollierbarkeit des Druckabbaus am Hochdruckanschluss 2.

Fig. 6 zeigt eine schematische Darstellung einer hydraulischen Schaltung nach einem sechsten Ausführungsbeispiel der Erfindung. Das sechste Ausführungsbeispiel aus Fig. 6 beruht auf ähnlichen Merkmalen, wie das zweite Ausführungsbeispiel aus Fig. 2 und/oder das dritte Ausführungsbeispiel aus Fig. 3 auf.

Das Rückschlagventilsystem 8 weist eine zweite Drossel 15, ein viertes Rückschlagventil 14 und ein fünftes Rückschlagventil 16 auf. Die zweite Drossel 15, das vierte Rückschlagventil 14 und das fünfte Rückschlagventil 16 sind zwischen dem ersten Rückschlagventil 10 und dem ersten Ventilanschluss 8a fluidisch angeordnet. Das vierte Rückschlagventil 14 ist an einem siebten Rückschlagventilanschluss 14b mit dem ersten Rückschlagventilanschluss 10a und an einem achten Rückschlagventilanschluss 14a mit dem ersten Ventilanschluss 8a fluidisch verbunden. Das vierte Rückschlagventil 14 ist ausgebildet, einen Fluidfluss von dem siebten Rückschlagventilanschluss 14b zu dem achten Rückschlagventilanschluss 14a zu verhindern und einen Fluidfluss von dem achten Rückschlagventilanschluss 14a zu dem siebten Rückschlagventilanschluss 14b zu erlauben.

Das fünfte Rückschlagventil 16 ist antiparallel zu dem vierten Rückschlagventil 14 angeordnet. Das fünfte Rückschlagventil 16 ist an einem neunten Rückschlagventilanschluss 16a mit dem ersten Rückschlagventilanschluss 10a und an einem zehnten Rückschlagventilanschluss 16b mit dem ersten Ventilanschluss 8a fluidisch verbunden. Das fünfte Rückschlagventil 16 ist ausgebildet, einen Fluidfluss von dem zehnten Rückschlagventilanschluss 16b zu dem neunten Rückschlagventilanschluss 16a zu verhindern und einen Fluidfluss von dem neunten Rückschlagventilanschluss 16a zu dem zehnten Rückschlagventilanschluss 16b zu erlauben. Die zweite Drossel 15 ist zwischen dem zehnten Rückschlagventilanschluss 16b und dem zweiten Ventilanschluss 8b und parallel zu dem vierten Rückschlagventil 14 fluidisch angeordnet.

In dem ersten Zustand strömt das Fluid von dem ersten Pumpenanschluss 6a, durch das vierte Rückschlagventil 14 und das erste Rückschlagventil 10, zu dem Hochdruckanschluss 2 und ein Druck am Hochdruckanschluss 2 erhöht sich. Die Ausrichtung des fünften Rückschlagventils 16 verhindert einen Fluidstrom über das fünfte Rückschlagventil 16 und somit über die zweite Drossel 15 in dem ersten Zustand. Dies erlaubt für eine hohe Effizienz in dem ersten Zustand, da keine Verluste durch die zweite Drossel 15 auftreten. In dem zweiten Zustand strömt das Fluid von dem Hochdruckanschluss 2 zu dem ersten Ventilanschluss 8a, durch das fünfte Rückschlageventil 16 und die zweite Drossel 15. Das vierte Rückschlagventil 14 sperrt den Fluidfluss, im zweiten Zustand, und sämtliches Fluid fließt durch das fünfte Rückschlagventil 16 und die zweite Drossel 15. Durch die zweite Drossel 15 wird der Fluidfluss abgebremst, wodurch ein Fluidfluss, im zweiten Zustand, einfacher zu kontrollieren ist. Somit erlaubt diese Ausführungsform im ersten Zustand eine effiziente Drucksteigerung an dem Hochdruckanschluss 2 und im zweite Zustand einen einfach zu kontrollierenden Druckabbau am Hochdruckanschluss 2.

Fig. 7 zeigt eine schematische Darstellung einer hydraulischen Schaltung nach einem siebten Ausführungsbeispiel der Erfindung.

Das siebte Ausführungsbeispiel aus Fig. 7 beruht auf ähnlichen Merkmalen, wie das erste Ausführungsbeispiel aus Fig. 1.

Zudem weist das Rückschlagventilsystem 8 ein erstes Rückschlagventil 10, einen vierten Ventilanschluss 8e, ein entsperrbares sechstes Rückschlagventil 18 und eine dritte Drossel 17 auf. Das erste Rückschlagventil 10 ist an einem ersten Rückschlagventilanschluss 10a mit dem ersten Ventilanschluss 8a und an einem zweiten Rückschlagventilanschluss 10b mit dem zweiten Ventilanschluss 8b verbunden. Das erste Rückschlagventil 10 ist ausgebildet, einen Fluidfluss von dem zweiten Rückschlagventilanschluss 10b zu dem ersten Rückschlagventilanschluss 10a zu verhindern und einen Fluidfluss von dem ersten Rückschlagventilanschluss 10a zu dem zweiten Rückschlagventilanschluss 10b zu erlauben.

Der vierte Ventilanschluss 8e ist mit dem Niederdruckanschluss 3 fluidisch verbunden. Das sechste Rückschlagventil 18 ist mit einem elften Rückschlagventilanschluss 18a mit dem vierten Ventilanschluss 8e und mit einem zwölften Rückschlagventilanschluss 18b mit dem zweiten Ventilanschluss 8b fluidisch verbunden. Das sechste Rückschlagventil 18 ist ausgebildet, einen Fluidfluss von dem zwölften Rückschlagventilanschluss 18b zu dem elften Rückschlagventilanschluss 18a zu verhindern und einen Fluidfluss von dem elften Rückschlagventilanschluss 18a zu dem zwölften Rückschlagventilanschluss 18b zu erlauben. Das sechste Rückschlagventil 18 weist einen zweiten Rückschlagventilsteueranschluss 18c auf, über den ein Fluidfluss von dem zwölften Rückschlagventilanschluss 18b zu dem elften Rückschlagventilanschluss 18a freigebbar ist. Der zweite Rückschlagventilsteueranschluss 18c ist mit dem Steueranschluss 8c fluidisch verbunden.

Im ersten Zustand fließt das Fluid über den ersten Ventilanschluss 8a und den zweiten Ventilanschluss 8b durch das erste Rückschlagventil zu dem Hochdruckanschluss 2 und erhöht einen Druck am Hochdruckanschluss 2. Hierbei fließt kein Fluid über die dritte Drossel 17 oder eine andere Drossel. Im zweiten Zustand verhindert das erste Rückschlagventil 10 einen Fluidfluss von dem zweiten Ventilanschluss 8b zu dem ersten Ventilanschluss 8a. Das Fluid fließt von dem ersten Pumpenausgang 6a über den Steueranschluss 8c zu dem zweiten Rückschlagventilsteueranschluss 18c. Hierdurch erlaubt das sechstes Rückschlagventil 18 einen Fluidfluss von dem Hochdruckanschluss 2 über den zweiten Ventilanschluss 8b und den vierten Ventilanschluss 8e zu dem Niederdruckanschluss 3 und ermöglicht hierrüber einen Druckabbau. Hierbei fließt das Fluid durch die dritte Drossel 17 und wird abgebremst. Dies verbessert eine Kontrollierbarkeit des Druckabbaus an dem Hochdruckanschluss 2, ohne eine Effizienz bei Druckaufbau am Hochdruckanschluss 2 zu beeinträchtigen.

Fig. 8 zeigt eine schematische Darstellung einer hydraulischen Schaltung nach einem achten Ausführungsbeispiel der Erfindung.

Das achte Ausführungsbeispiel aus Fig. 8 beruht auf ähnlichen Merkmalen, wie das erste Ausführungsbeispiel aus Fig. 1.

Zudem weist das Rückschlagventilsystem 8 ein erstes Rückschlagventil 10 auf. Das erste Rückschlagventil ist an einem ersten Rückschlagventilanschluss 10a mit dem ersten Ventilanschluss 8a und an einem zweiten Rückschlagventilanschluss 10b mit dem zweiten Ventilanschluss 8b verbunden. Das erste Rückschlagventil 10 ist ausgebildet, einen Fluidfluss von dem zweiten Rückschlagventilanschluss 10b zu dem ersten Rückschlagventilanschluss 10a zu verhindern und einen Fluidfluss von dem ersten Rückschlagventilanschluss 10a zu dem zweiten Rückschlagventilanschluss 10b zu erlauben. Dies erlaubt einen effizienten Druckaufbau an dem Hochdruckanschluss 2 in einem ersten Zustand, da keine weiteren hydraulischen Elemente, zwischen dem ersten Ventilanschluss 8a und dem zweiten Ventilanschluss 8b, angeordnet sind, welche einen hydraulischen Widerstand darstellen.

Das Rückschlagventilsystem 8 weist einen vierten Ventilanschluss 8e, ein entsperrbares sechstes Rückschlagventil 18 und eine dritte Drossel 17 auf. Der vierte Ventilanschluss 8e ist an dem Niederdruckanschluss 3 fluidisch verbunden. Das sechste Rückschlagventil 18 ist an einem elften Rückschlagventilanschluss 18a mit dem vierten Ventilanschluss 8e und mit einem zwölften Rückschlagventilanschluss 18b mit dem zweiten Ventilanschluss 8b fluidisch verbunden. Das sechste Rückschlagventil 18 ist ausgebildet, einen Fluidfluss von dem zwölften Rückschlagventilanschluss 18b zu dem elften Rückschlagventilanschluss 18a zu verhindern und einen Fluidfluss von dem elften Rückschlagventilanschluss 18a zu dem zwölften Rückschlagventilanschluss 18b zu erlauben. Das sechste Rückschlagventil 18 weist einen zweiten Rückschlagventilsteueranschluss 18c auf, über den ein Fluidfluss von dem zwölften Rückschlagventilanschluss 18b zu dem elften Rückschlagventilanschluss 18a freigebbar ist. Der zweite Rückschlagventilsteueranschluss 18c ist mit dem Steueranschluss 8c fluidisch verbunden.

Im ersten Zustand fließt das Fluid durch den ersten Ventilanschluss 8a, das erste Rückschlagventil 10 und den zweiten Ventilanschluss 8b zu dem Hochdruckanschluss 2 und erhöht einen Druck am Hochdruckanschluss 2. Hierbei fließt kein Fluid über die dritte Drossel 17. Im zweiten Zustand verhindert das erste Rückschlagventil 10 einen Fluidfluss von dem zweiten Ventilanschluss 8b zu dem ersten Ventilanschluss 8a. Ein Fluid fliest von dem ersten Pumpenausgang 6a über den Steueranschluss 8c zu dem zweiten Rückschlagventilsteueranschluss 18c. Hierdurch erlaubt das sechstes Rückschlagventil 18 einen Fluidfluss von dem Hochdruckanschluss 2 über den zweiten Ventilanschluss 8b und den vierten Ventilanschluss 8e zu dem Niederdruckanschluss 3 und ermöglicht hierrüber einen Druckabbau. Hierbei fließt das Fluid auch durch die dritte Drossel 17 und wird abgebremst. Dies verbessert eine Kontrollierbarkeit des Druckabbaus an dem Hochdruckanschluss 2, ohne eine Effizienz bei Druckaufbau am Hochdruckanschluss 2 zu beeinträchtigen.

Fig. 9 zeigt eine schematische Darstellung einer hydraulischen Schaltung nach einem neunten Ausführungsbeispiel der Erfindung.

Das neunte Ausführungsbeispiel aus Fig. 9 stellt ein alternatives Ausführungsbeispiel des achten Ausführungsbeispiels aus Fig. 8 dar. Das neunte Ausführungsbeispiel weist eine alternative Ausgestaltung der Zuführungseinheit 4 auf. Anstelle des siebten Rückschlagventils 20 und des achten Rückschlagventils 21, ist im neunten Ausführungsbeispiel die Zuführungseinheit 4 als Zweidruckventil 22 ausgestaltet. Dies verringert die Anzahl an notwendigen Komponenten in der hydraulischen Schaltung 1 und erlaubt eine kompaktere Bauweise der hydraulischen Schaltung 1.

Neben der vorstehenden schriftlichen Beschreibung der Erfindung wird zu deren ergänzender Offenbarung hiermit explizit auf die zeichnerische Darstellung der Erfindung in den Fig. 1 bis 8 Bezug genommen.

### Bezugszeichenliste

- 1: hydraulische Schaltung
- 2: Hochdruckanschluss
- 3: Niederdruckanschluss
- 4: Zuführungseinheit
- 5: Pumpsystem
- 6: Pumpe
- 6a: erster Pumpenanschluss
- 6b: zweiter Pumpenanschluss
- 7: Welle
- 8: Rückschlagventilsystem
- 8a: erster Ventilanschluss
- 8b: zweiter Ventilanschluss
- 8c: Steueranschluss
- 8d: dritter Ventilanschluss
- 8e: vierter Ventilanschluss
- 9: Druckausgleichsleitung
- 10: erstes Rückschlagventil
- 10a: erster Rückschlagventilanschluss
- 10b: zweiter Rückschlagventilanschluss
- 10c: erster Rückschlagventilsteueranschluss
- 10d: Hubraum
- 10e: Kolben
- 10f: Rückschlagelement
- 11: erste Drossel
- 12: zweites Rückschlagventil
- 12a: dritter Rückschlagventilanschluss
- 12b: vierter Rückschlagventilanschluss
- 13: drittes Rückschlagventil
- 13a: fünfter Rückschlagventilanschluss
- 13b: sechster Rückschlagventilanschluss
- 14: viertes Rückschlagventil
- 14a: achter Rückschlagventilanschluss
- 14b: siebter Rückschlagventilanschluss
- 15: zweite Drossel
- 16: fünftes Rückschlagventil
- 16a: neunter Rückschlagventilanschluss
- 16b: zehnter Rückschlagventilanschluss
- 17: dritte Drossel
- 18: sechstes Rückschlagventil
- 18a: elfter Rückschlagventilanschluss
- 18b: zwölfter Rückschlagventilanschluss
- 18c: zweiter Rückschlagventilsteueranschluss
- 19: Druckbegrenzungsventil
- 19a: erster Druckbegrenzungsventilanschluss
- 19b: zweiter Druckbegrenzungsventilanschluss
- 20: siebtes Rückschlagventil
- 20a: dreizehnter Rückschlagventilanschluss
- 20b: vierzehnter Rückschlagventilanschluss
- 21: achtes Rückschlagventil
- 21a: fünfzehnter Rückschlagventilanschluss
- 21b: sechszehnter Rückschlagventilanschluss
- 22: Zweidruckventil

## Patentansprüche

1. Hydraulische Schaltung (1) umfassend
• einen Hochdruckanschluss (2),
• einen Niederdruckanschluss (3),
• eine Zuführungseinheit (4), und
• ein Pumpsystem (5),
• wobei der Niederdruckanschluss (3) mittels einer Reihenschaltung der Zuführungseinheit (4) und des Pumpsystems (5) mit dem Hochdruckanschluss (2) fluidisch verbunden ist,
• wobei das Pumpsystem (5) eine Pumpe (6) zum Fördern eines Fluids, eine Welle (7) zum Antrieb der Pumpe (6) und zumindest ein entsperrbares Rückschlagventilsystem (8) aufweist,
• wobei die Pumpe (6) eingerichtet ist in einem ersten Zustand das Fluid von einem ersten Pumpenanschluss (6a) zu einem zweiten Pumpenanschluss (6b) zu fördern und in einem zweiten Zustand das Fluid von dem zweiten Pumpenanschluss (6b) zu dem ersten Pumpenanschluss (6a) zu fördern,
• wobei das Rückschlagventilsystem (8) an einem ersten Ventilanschluss (8a) mit dem zweiten Pumpenanschluss (6b) und an einem zweiten Ventilanschluss (8b) mit dem Hochdruckanschluss (2) fluidisch verbunden ist,
• wobei das Rückschlagventilsystem (8) ausgebildet ist, einen Fluidfluss von dem zweiten Ventilanschluss (8b) zu dem ersten Ventilanschluss (8a) zu verhindern und einen Fluidfluss von dem ersten Ventilanschluss (8a) zu dem zweiten Ventilanschluss (8b) zu erlauben,
• wobei das Rückschlagventilsystem (8) einen Steueranschluss (8c) aufweist, über den ein Fluidfluss von dem zweiten Ventilanschluss (8b) zu dem ersten Ventilanschluss (8a) freigebbar ist,
• wobei die hydraulische Schaltung (1) ausgebildet ist, über den Steueranschluss (8c) den Fluidfluss von dem zweiten Ventilanschluss (8b) zu dem ersten Ventilanschluss (8a) freizugeben, wenn sich die Pumpe (6) in dem zweiten Zustand befindet,
• wobei die Zuführungseinheit (4) eingerichtet ist in einem ersten Zustand der Pumpe (6) einen Fluidstrom von dem Niederdruckanschluss (3) an den ersten Pumpenanschluss (6a) zu ermöglichen und einen Fluidstrom von dem zweiten Pumpenanschluss (6b) zu dem Niederdruckanschluss (3) zu verhindern,
• wobei die Zuführungseinheit (4) eingerichtet ist in einem zweiten Zustand der Pumpe (6) einen Fluidstrom von dem Niederdruckanschluss (3) an den zweiten Pumpenanschluss (6b) zu ermöglichen und einen Fluidstrom von dem ersten Pumpenanschluss (6a) zu dem Niederdruckanschluss (3) zu verhindern,
• wobei
∘ die Pumpe (6) bei dem Fördern des Fluids einen Leckagestrom zur Welle (7) hin aufweist und die Welle (7) mittels einer Druckausgleichleitung (9) mit dem Niederdruckanschluss (3) verbunden ist, um das Fluid von der Welle (7) abzuführen, und/oder
∘ das Rückschlagventilsystem (8) einen Leckagestrom zwischen dem Steueranschluss (8c) und dem ersten Ventilanschluss (8a) aufweist, wenn sich die Pumpe (6) in dem zweiten Zustand befindet.

2. Hydraulische Schaltung (1) nach Anspruch 1 **dadurch gekennzeichnet, dass** das Rückschlagventilsystem (8) zumindest ein erstes Rückschlagventil (10) aufweist,
• wobei das erste Rückschlagventil (10) an einem ersten Rückschlagventilanschluss (10a) mit dem ersten Ventilanschluss (8a) und an einem zweiten Rückschlagventilanschluss (10b) mit dem zweiten Ventilanschluss (8b) verbunden ist, und
• wobei das erste Rückschlagventil (10) ausgebildet ist, einen Fluidfluss von dem zweiten Rückschlagventilanschluss (10b) zu dem ersten Rückschlagventilanschluss (10a) zu verhindern und einen Fluidfluss von dem ersten Rückschlagventilanschluss (10a) zu dem zweiten Rückschlagventilanschluss (10b) zu erlauben.

3. Hydraulische Schaltung (1) nach Anspruch 2 **dadurch gekennzeichnet, dass** das erste Rückschlagventil (10) entsperrbar ausgebildet ist,
• wobei das erste Rückschlagventil (10) einen ersten Rückschlagventilsteueranschluss (10c) aufweist, über den ein Fluidfluss von dem zweiten Rückschlagventilanschluss (10b) zu dem ersten Rückschlagventilanschluss (10a) freigebbar ist, und
• wobei der erste Rückschlagventilsteueranschluss (10c) mit dem Steueranschluss (8c) fluidisch verbunden ist.

4. Hydraulische Schaltung (1) nach einem der Ansprüche 2 oder 3 **dadurch gekennzeichnet, dass** das Rückschlagventil (10) einen Hubraum (10d), einen Kolben (10e) und ein Rückschlagelement (10f) aufweist,
• wobei das Rückschlagelement (10f) in einem dritten Zustand des Rückschlagelements (10f) eingerichtet ist, einen Fluidfluss von dem zweiten Rückschlagventilanschluss (10b) zu dem ersten Rückschlagventilanschluss (10a) zu verhindern,
• wobei das Rückschlagelement (10f) in einem vierten Zustand des Rückschlagelements (10f) eingerichtet ist, einen Fluidfluss von dem zweiten Rückschlagventilanschluss (10b) zu dem ersten Rückschlagventilanschluss (10a) freizugeben,
• wobei der Kolben (10e) eingerichtet ist, sich bei einem Druckaufbau in dem Hubraum (10d) über den Steueranschluss (8c) in eine erste Richtung zu bewegen und das Rückschlagelement (10f) in den vierten Zustand zu versetzen, und
• wobei das Rückschlagventil (10) einen Leckagestrom zwischen dem Rückschlagventilsteueranschluss (10c) und dem ersten Rückschlagventilanschluss (10a) über den Hubraum (10d) aufweist.

5. Hydraulische Schaltung (1) nach einem der vorherigen Ansprüche **dadurch gekennzeichnet, dass** das Rückschlagventilsystem (8) zumindest eine erste Drossel (11) aufweist,
• wobei die erste Drossel (11) zwischen dem ersten Ventilanschluss (8a) und dem zweiten Ventilanschluss (8b) angeordnet ist, und
• wobei das erste Rückschlagventil (10) und die erste Drossel (11) zueinander fluidisch in Reihe geschaltet sind.

6. Hydraulische Schaltung (1) nach einem der vorherigen Ansprüche 2 und 4 **dadurch gekennzeichnet, dass** das Rückschlagventilsystem (8) zumindest ein zweites Rückschlagventil (12) und einen dritten Ventilanschluss (8d) aufweist,
• wobei der dritte Ventilanschluss (8d) mit dem zweiten Pumpenanschluss (6b) fluidisch verbunden ist,
• wobei das zweite Rückschlagventil (12) an einem dritten Rückschlagventilanschluss (12a) mit dem dritten Ventilanschluss (8d) und an einem vierten Rückschlagventilanschluss (12b) mit dem zweiten Ventilanschluss (8b) verbunden ist, und
• wobei das zweite Rückschlagventil (12) ausgebildet ist, einen Fluidfluss von dem vierten Rückschlagventilanschluss (12b) zu dem dritten Rückschlagventilanschluss (12a) zu verhindern und einen Fluidfluss von dem dritten Rückschlagventilanschluss (12a) zu dem vierten Rückschlagventilanschluss (12b) zu erlauben.

7. Hydraulische Schaltung (1) nach Anspruch 5 und 6 **dadurch gekennzeichnet, dass** das Rückschlagventilsystem (8) ein drittes Rückschlagventil (13) aufweist,
• wobei das dritte Rückschlagventil (13) mit einem fünften Rückschlagventilanschluss (13a) mit zweiten Ventilanschluss (8b) fluidisch verbunden ist und mit einem sechsten Rückschlagventilanschluss (13b) mit dem zweiten Rückschlagventilanschluss (10b) fluidisch verbunden ist,
• wobei das dritte Rückschlagventil (13) ausgebildet ist, einen Fluidfluss von dem fünften Rückschlagventilanschluss (13a) zu dem sechsten Rückschlagventilanschluss (13b) zu verhindern und einen Fluidfluss von dem sechsten Rückschlagventilanschluss (13b) zu dem fünften Rückschlagventilanschluss (13a) zu erlauben, und
• wobei das dritte Rückschlagventil (13) fluidisch parallel zur ersten Drossel (11) angeordnet ist.

8. Hydraulische Schaltung (1) nach Ansprüchen 3 bis 7 **dadurch gekennzeichnet, dass** das Rückschlagventilsystem (8) eine zweite Drossel (15), ein viertes Rückschlagventil (14) und ein fünftes Rückschlagventil (16) aufweist,
• wobei die zweite Drossel (15), das vierte Rückschlagventil (14) und das fünfte Rückschlagventil (16) zwischen dem ersten Rückschlagventil (10) und dem ersten Ventilanschluss (8a) fluidisch angeordnet sind,
• wobei das vierte Rückschlagventil (14) an einem siebten Rückschlagventilanschluss (14b) mit dem ersten Rückschlagventilanschluss (10a) und an einem achten Rückschlagventilanschluss (14a) mit dem ersten Ventilanschluss (8a) fluidisch verbunden ist,
• wobei das vierte Rückschlagventil (14) ausgebildet ist, einen Fluidfluss von dem siebten Rückschlagventilanschluss (14b) zu dem achten Rückschlagventilanschluss (14a) zu verhindern und einen Fluidfluss von dem achten Rückschlagventilanschluss (14a) zu dem siebten Rückschlagventilanschluss (14b) zu erlauben,
• wobei das fünfte Rückschlagventil (16) antiparallel zu dem vierten Rückschlagventil (14) angeordnet ist,
• wobei das fünfte Rückschlagventil (16) an einem neunten Rückschlagventilanschluss (16a) mit dem ersten Rückschlagventilanschluss (10a) und an einem zehnten Rückschlagventilanschluss (16b) mit dem ersten Ventilanschluss (8a) fluidisch verbunden ist,
• wobei das fünfte Rückschlagventil (16) ausgebildet ist, einen Fluidfluss von dem zehnten Rückschlagventilanschluss (16b) zu dem neunten Rückschlagventilanschluss (16a) zu verhindern und einen Fluidfluss von dem neunten Rückschlagventilanschluss (16a) zu dem zehnten Rückschlagventilanschluss (16b) zu erlauben, und
• wobei die zweite Drossel (15) zwischen dem zehnten Rückschlagventilanschluss (16b) und dem zweiten Ventilanschluss (8b) und parallel zu dem vierten Rückschlagventil (14) fluidisch angeordnet ist.

9. Hydraulische Schaltung (1) nach Anspruch 2 **dadurch gekennzeichnet, dass** das Rückschlagventilsystem (8) einen vierten Ventilanschluss (8e), ein entsperrbares sechstes Rückschlagventil (18) aufweist und eine dritte Drossel (17) aufweist,
• wobei der vierte Ventilanschluss (8e) mit dem Niederdruckanschluss (3) fluidisch verbunden ist,
• wobei das sechste Rückschlagventil (18) mit einem elften Rückschlagventilanschluss (18a) mit dem vierten Ventilanschluss (8e) und mit einem zwölften Rückschlagventilanschluss (18b) mit dem zweiten Ventilanschluss (8b) fluidisch verbunden ist, und
• wobei das sechste Rückschlagventil (18) ausgebildet ist, einen Fluidfluss von dem zwölften Rückschlagventilanschluss (18b) zu dem elften Rückschlagventilanschluss (18a) zu verhindern und einen Fluidfluss von dem elften Rückschlagventilanschluss (18a) zu dem zwölften Rückschlagventilanschluss (18b) zu erlauben,
• wobei das sechste Rückschlagventil (18) einen zweiten Rückschlagventilsteueranschluss (18c) aufweist, über den ein Fluidfluss von dem zwölften Rückschlagventilanschluss (18b) zu dem elften Rückschlagventilanschluss (18a) freigebbar ist, und
• wobei der zweite Rückschlagventilsteueranschluss (18c) mit dem Steueranschluss (8c) fluidisch verbunden ist.

10. Hydraulische Schaltung (1) nach einem der vorherigen Ansprüche **gekennzeichnet durch** ein Druckbegrenzungsventil (19), wobei das Druckbegrenzungsventil (19) an einem ersten Druckbegrenzungsventilanschluss (19a) mit dem Hochdruckanschluss (2) verbunden ist und an einem zweiten Druckbegrenzungsventilanschluss (19b) mit dem Niederdruckanschluss (3) verbunden ist, wobei das Druckbegrenzungsventil (19) parallel zu dem Pumpsystem (5) und zu der Zuführungseinheit mit der Hochdruckanschluss (2) und der Niederdruckanschluss (3) verbunden ist.

11. Hydraulische Schaltung (1) nach einem der vorherigen Ansprüche **dadurch gekennzeichnet, dass** die Zuführungseinheit ein siebtes Rückschlagventil (20) und ein achtes Rückschlagventil aufweist,
• wobei das siebte Rückschlagventil (20) ist an einem dreizehnten Rückschlagventilanschluss (20a) mit Niederdruckanschluss (3) verbunden und an einem vierzehnten Rückschlagventilanschluss (20b) mit dem ersten Pumpenanschluss (6a) verbunden
• wobei das siebte Rückschlagventil (20) ist ausgebildet einen Fluidfluss von dem vierzehnten Rückschlagventilanschluss (20b) zum dem dreizehnten Rückschlagventilanschluss (20a) zu verhindern und einen Fluidfluss von dreizehnten Rückschlagventilanschluss (20a) zu dem vierzehnten Rückschlagventilanschluss (20b) zu erlauben
• wobei das achte Rückschlagventil (21) ist an einem fünfzehnten Rückschlagventilanschluss (16b) mit Niederdruckanschluss (3) verbunden und an einem sechszehnten Rückschlagventilanschluss (16b) mit dem zweiten Pumpenanschluss (6b) verbunden
• wobei das achte Rückschlagventil (21) ist ausgebildet einen Fluidfluss von dem sechszehnten Rückschlagventilanschluss (16b) zum dem fünfzehnten Rückschlagventilanschluss (16b) zu verhindern und einen Fluidfluss von fünfzehnten Rückschlagventilanschluss (16b) zu dem sechszehnten Rückschlagventilanschluss (16b) zu erlauben.

12. Hydraulische Schaltung (1) nach einem der vorherigen Ansprüche **dadurch gekennzeichnet, dass** die Zuführungseinheit (4) als Zweidruckventil (22) ausgestaltet ist

## Claims

1. Hydraulic circuit (1) comprising
• a high-pressure port (2),
• a low-pressure port (3),
• a feed unit (4), and
• a pumping system (5),
• wherein the low-pressure port (3) is fluidically connected to the high-pressure port (2) by means of a series connection of the feed unit (4) and the pumping system (5),
• wherein the pumping system (5) comprises a pump (6) for delivering a fluid, a shaft (7) for driving the pump (6) and at least one pilot-operated check valve system (8),
• wherein the pump (6) is configured to deliver the fluid from a first pump port (6a) to a second pump port (6b) in a first state and to deliver the fluid from the second pump port (6b) to the first pump port (6a) in a second state,
• wherein the check valve system (8) is fluidically connected to the second pump port (6b) at a first valve port (8a) and to the high-pressure port (2) at a second valve port (8b),
• wherein the check valve system (8) is designed to prevent a fluid flow from the second valve port (8b) to the first valve port (8a) and to allow a fluid flow from the first valve port (8a) to the second valve port (8b),
• wherein the check valve system (8) comprises a control port (8c), which can be used to release a fluid flow from the second valve port (8b) to the first valve port (8a),
• wherein the hydraulic circuit (1) is designed to release the fluid flow from the second valve port (8b) to the first valve port (8a) via the control port (8c) when the pump (6) is in the second state,
• wherein, when the pump (6) is in a first state, the feed unit (4) is configured to enable a fluid flow from the low-pressure port (3) to the first pump port (6a) and to prevent a fluid flow from the second pump port (6b) to the low-pressure port (3),
• wherein, when the pump (6) is in a second state, the feed unit (4) is configured to enable a fluid flow from the low-pressure port (3) to the second pump port (6b) and to prevent a fluid flow from the first pump port (6a) to the low-pressure port (3),
• wherein,
• the pump (6) has a leakage flow towards the shaft (7) when delivering the fluid, and the shaft (7) is connected to the low-pressure port (3) by means of a pressure equalization line (9) in order to drain the fluid from the shaft (7), and/or
• the check valve system (8) comprises a leakage flow between the control port (8c) and the first valve port (8a) when the pump (6) is in the second state.

2. Hydraulic circuit (1) according to Claim 1, **characterized in that** the check valve system (8) comprises at least a first check valve (10),
• wherein the first check valve (10) is connected to the first valve port (8a) at a first check valve port (10a) and to the second valve port (8b) at a second check valve port (10b), and
• wherein the first check valve (10) is designed to prevent a fluid flow from the second check valve port (10b) to the first check valve port (10a) and to allow a fluid flow from the first check valve port (10a) to the second check valve port (10b).

3. Hydraulic circuit (1) according to Claim 2, **characterized in that** the first check valve (10) is designed to be pilot-operated,
• wherein the first check valve (10) comprises a first check valve control port (10c), which can be used to release a fluid flow from the second check valve port (10b) to the first check valve port (10a), and
• wherein the first check valve control port (10c) is fluidically connected to the control port (8c).

4. Hydraulic circuit (1) according to either of Claims 2 and 3, **characterized in that** the check valve (10) comprises a displacement volume (10d), a piston (10e) and a check valve element (10f),
• wherein, when the check valve element (10f) is in a third state, the check valve element (10f) is configured to prevent a fluid flow from the second check valve port (10b) to the first check valve port (10a),
• wherein, when the check valve element (10f) is in a fourth state, the check valve element (10f) is configured to release a fluid flow from the second check valve port (10b) to the first check valve port (10a),
• wherein, in the event of pressure build-up in the displacement volume (10d) via the control port (8c), the piston (10e) is configured to move in a first direction and to place the check valve element (10f) into the fourth state, and
• wherein the check valve (10) comprises a leakage flow between the check valve control port (10c) and the first check valve port (10a) via the displacement volume (10d).

5. Hydraulic circuit (1) according to any of the preceding claims, **characterized in that** the check valve system (8) comprises at least a first throttle (11),
• wherein the first throttle (11) is arranged between the first valve port (8a) and the second valve port (8b), and
• wherein the first check valve (10) and the first throttle (11) are fluidically connected to one another in series.

6. Hydraulic circuit (1) according to either of preceding Claims 2 and 4, **characterized in that** the check valve system (8) comprises at least a second check valve (12) and a third valve port (8d),
• wherein the third valve port (8d) is fluidically connected to the second pump port (6b),
• wherein the second check valve (12) is connected to the third valve port (8d) at a third check valve port (12a) and to the second valve port (8b) at a fourth check valve port (12b), and
• wherein the second check valve (12) is designed to prevent a fluid flow from the fourth check valve port (12b) to the third check valve port (12a) and to allow a fluid flow from the third check valve port (12a) to the fourth check valve port (12b).

7. Hydraulic circuit (1) according to Claims 5 and 6, **characterized in that** the check valve system (8) comprises a third check valve (13),
• wherein the third check valve (13) is fluidically connected to the second valve port (8b) by means of a fifth check valve port (13a) and is fluidically connected to the second check valve port (10b) by means of a sixth check valve port (13b),
• wherein the third check valve (13) is designed to prevent a fluid flow from the fifth check valve port (13a) to the sixth check valve port (13b) and to allow a fluid flow from the sixth check valve port (13b) to the fifth check valve port (13a), and
• wherein the third check valve (13) is arranged fluidically parallel to the first throttle (11).

8. Hydraulic circuit (1) according to Claims 3 to 7, **characterized in that** the check valve system (8) comprises a second throttle (15), a fourth check valve (14) and a fifth check valve (16),
• wherein the second throttle (15), the fourth check valve (14) and the fifth check valve (16) are arranged fluidically between the first check valve (10) and the first valve port (8a),
• wherein the fourth check valve (14) is fluidically connected to the first check valve port (10a) at a seventh check valve port (14b) and to the first valve port (8a) at an eighth check valve port (14a),
• wherein the fourth check valve (14) is designed to prevent a fluid flow from the seventh check valve port (14b) to the eighth check valve port (14a) and to allow a fluid flow from the eighth check valve port (14a) to the seventh check valve port (14b),
• wherein the fifth check valve (16) is arranged antiparallel to the fourth check valve (14),
• wherein the fifth check valve (16) is fluidically connected to the first check valve port (10a) at a ninth check valve port (16a) and to the first valve port (8a) at a tenth check valve port (16b),
• wherein the fifth check valve (16) is designed to prevent a fluid flow from the tenth check valve port (16b) to the ninth check valve port (16a) and to allow a fluid flow from the ninth check valve port (16a) to the tenth check valve port (16b), and
• wherein the second throttle (15) is arranged fluidically between the tenth check valve port (16b) and the second valve port (8b) and parallel to the fourth check valve (14).

9. Hydraulic circuit (1) according to Claim 2, **characterized in that** the check valve system (8) comprises a fourth valve port (8e), a pilot-operated sixth check valve (18) and comprises a third throttle (17),
• wherein the fourth valve port (8e) is fluidically connected to the low-pressure port (3),
• wherein the sixth check valve (18) is fluidically connected to the fourth valve port (8e) by means of an eleventh check valve port (18a) and to the second valve port (8b) by means of a twelfth check valve port (18b), and
• wherein the sixth check valve (18) is designed to prevent a fluid flow from the twelfth check valve port (18b) to the eleventh check valve port (18a) and to allow a fluid flow from the eleventh check valve port (18a) to the twelfth check valve port (18b),
• wherein the sixth check valve (18) comprises a second check valve control port (18c), which can be used to release a fluid flow from the twelfth check valve port (18b) to the eleventh check valve port (18a), and
• wherein the second check valve control port (18c) is fluidically connected to the control port (8c).

10. Hydraulic circuit (1) according to any of the preceding claims, **characterized by** a pressure-limiting valve (19), wherein the pressure-limiting valve (19) is connected to the high-pressure port (2) at a first pressure-limiting valve port (19a) and is connected to the low-pressure port (3) at a second pressure-limiting valve port (19b), wherein the pressure-limiting valve (19) is connected to the high-pressure port (2) and the low-pressure port (3) parallel to the pumping system (5) and to the feed unit.

11. Hydraulic circuit (1) according to any of the preceding claims, **characterized in that** the feed unit comprises a seventh check valve (20) and an eighth check valve,
• wherein the seventh check valve (20) is connected to the low-pressure port (3) at a thirteenth check valve port (20a) and connected to the first pump port (6a) at a fourteenth check valve port (20b),
• wherein the seventh check valve (20) is designed to prevent a fluid flow from the fourteenth check valve port (20b) to the thirteenth check valve port (20a) and to allow a fluid flow from the thirteenth check valve port (20a) to the fourteenth check valve port (20b),
• wherein the eighth check valve (21) is connected to the low-pressure port (3) at a fifteenth check valve port (16b) and connected to the second pump port (6b) at a sixteenth check valve port (16b),
• wherein the eighth check valve (21) is designed to prevent a fluid flow from the sixteenth check valve port (16b) to the fifteenth check valve port (16b) and to allow a fluid flow from the fifteenth check valve port (16b) to the sixteenth check valve port (16b).

12. Hydraulic circuit (1) according to any of the preceding claims, **characterized in that** the feed unit (4) is in the form of a two-pressure valve (22).

## Revendications

1. Circuit hydraulique (1) comprenant
• un raccord haute pression (2),
• un raccord basse pression (3),
• une unité d'alimentation (4), et
• un système de pompage (5),
• le raccord basse pression (3) étant relié fluidiquement au raccord haute pression (2) au moyen d'un branchement en série de l'unité d'alimentation (4) et du système de pompage (5),
• le système de pompage (5) comportant une pompe (6) destinée à refouler un fluide, un arbre (7) destiné à entraîner la pompe (6) et au moins un système de soupape anti-retour (8) déverrouillable,
• la pompe (6) étant mise au point pour refouler, dans un premier état, le fluide depuis un premier raccord de pompe (6a) vers un deuxième raccord de pompe (6b) et pour refouler, dans un deuxième état, le fluide depuis le deuxième raccord de pompe (6b) vers le premier raccord de pompe (6a),
• le système de soupape anti-retour (8) étant relié fluidiquement au deuxième raccord de pompe (6b) sur le premier raccord de soupape (8a) et au raccord haute pression (2) sur un deuxième raccord de soupape (8b),
• le système de soupape anti-retour (8) étant formé pour empêcher un écoulement de fluide depuis le deuxième raccord de soupape (8b) vers le premier raccord de soupape (8a) et pour permettre un écoulement de fluide depuis le premier raccord de soupape (8a) vers le deuxième raccord de soupape (8b),
• le système de soupape anti-retour (8) comportant un raccord de commande (8c), par lequel un écoulement de fluide depuis le deuxième raccord de soupape (8b) vers le premier raccord de soupape (8a) peut être libéré,
• le circuit hydraulique (1) étant formé pour libérer l'écoulement de fluide depuis le deuxième raccord de soupape (8b) vers le premier raccord de soupape (8a) par le raccord de commande (8c) lorsque la pompe (6) se trouve dans le deuxième état,
• l'unité d'alimentation (4) étant mise au point pour permettre, dans un premier état de la pompe (6), un écoulement de fluide depuis le raccord basse pression (3) vers le premier raccord de pompe (6a) et pour empêcher un écoulement de fluide depuis le deuxième raccord de pompe (6b) vers le raccord basse pression (3),
• l'unité d'alimentation (4) étant mise au point pour permettre, dans un deuxième état de la pompe (6), un écoulement de fluide depuis le raccord basse pression (3) sur le deuxième raccord de pompe (6b) et pour empêcher un écoulement de fluide depuis le premier raccord de pompe (6a) vers le raccord basse pression (3),
• dans lequel,
• la pompe (6) comporte un écoulement de fuite vers l'arbre (7) lors du refoulement du fluide, et l'arbre (7) est relié au raccord basse pression (3) au moyen d'une conduite d'équilibrage de pression (9) pour évacuer le fluide de l'arbre (7), et/ou
• le système de soupape anti-retour (8) comporte un écoulement de fuite entre le raccord de commande (8c) et le premier raccord de soupape (8a) lorsque la pompe (6) se trouve dans le deuxième état.

2. Circuit hydraulique (1) selon la revendication 1, **caractérisé en ce que** le système de soupape anti-retour (8) comporte au moins une première soupape anti-retour (10),
• la première soupape anti-retour (10) étant reliée au premier raccord de soupape (8a) sur un premier raccord de soupape anti-retour (10a) et au deuxième raccord de soupape (8b) sur un deuxième raccord de soupape anti-retour (10b), et
• la première soupape anti-retour (10) étant formée pour empêcher un écoulement de fluide depuis le deuxième raccord de soupape anti-retour (10b) vers le premier raccord de soupape anti-retour (10a) et pour permettre un écoulement de fluide depuis le premier raccord de soupape anti-retour (10a) vers le deuxième raccord de soupape anti-retour (10b).

3. Circuit hydraulique (1) selon la revendication 2, **caractérisé en ce que** la première soupape anti-retour (10) est formée de manière à pouvoir être déverrouillée,
• la première soupape anti-retour (10) comportant un premier raccord de soupape anti-retour (10c), par lequel un écoulement de fluide depuis le deuxième raccord de soupape anti-retour (10b) au premier raccord de soupape anti-retour (10a) peut être libéré, et
• le premier raccord de commande de soupape anti-retour (10c) étant relié fluidiquement au raccord de commande (8c).

4. Circuit hydraulique (1) selon l'une des revendications 2 ou 3, **caractérisé en ce que** la soupape anti-retour (10) comporte une cylindrée (10d), un piston (10e) et un élément anti-retour (10f),
• l'élément anti-retour (10f) étant mis au point, dans un troisième état de l'élément anti-retour (10f), pour empêcher un écoulement de fluide depuis le deuxième raccord de soupape anti-retour (10b) vers le premier raccord de soupape anti-retour (10a),
• l'élément anti-retour (10f) étant mis au point, dans un quatrième état de l'élément anti-retour (10f), pour libérer un écoulement de fluide depuis le deuxième raccord de soupape anti-retour (10b) vers le premier raccord de soupape anti-retour (10a),
• le piston (10e) étant mis au point pour se déplacer, dans le cas d'une montée en pression dans la cylindrée (10d), dans une première direction en passant par le raccord de commande (8c) et pour amener l'élément anti-retour (10f) dans le quatrième état, et
• la soupape anti-retour (10) comportant un écoulement de fuite entre le raccord de commande de soupape anti-retour (10c) et le premier raccord de soupape anti-retour (10a) par la cylindrée (10d).

5. Circuit hydraulique (1) selon l'une des revendications précédentes, **caractérisé en ce que** le système de soupape anti-retour (8) comporte au moins un premier étranglement (11),
• le premier étranglement (11) étant disposé entre le premier raccord de soupape (8a) et le deuxième raccord de soupape (8b), et
• la première soupape anti-retour (10) et le premier étranglement (11) étant reliés fluidiquement en série l'un à l'autre.

6. Circuit hydraulique (1) selon l'une des revendications précédentes 2 et 4, **caractérisé en ce que** le système de soupape anti-retour (8) comporte au moins une deuxième soupape anti-retour (12) et un troisième raccord de soupape (8d),
• le troisième raccord de soupape (8d) étant relié fluidiquement au deuxième raccord de pompe (6b),
• la deuxième soupape anti-retour (12) étant reliée au troisième raccord de soupape (8d) sur un troisième raccord de soupape anti-retour (12a) et au deuxième raccord de soupape anti-retour (8b) sur un quatrième raccord de soupape anti-retour (12b), et
• la deuxième soupape anti-retour (12) étant formée pour empêcher un écoulement de fluide depuis le quatrième raccord de soupape anti-retour (12b) vers le troisième raccord de soupape anti-retour (12a) et pour permettre un écoulement de fluide depuis le troisième raccord de soupape anti-retour (12a) vers le quatrième raccord de soupape anti-retour (12b).

7. Circuit hydraulique (1) selon les revendications 5 et 6, **caractérisé en ce que** le système de soupape anti-retour (8) comporte une troisième soupape anti-retour (13),
• la troisième soupape anti-retour (13) étant reliée fluidiquement par un cinquième raccord de soupape anti-retour (13a) à un deuxième raccord de soupape (8b) et étant reliée fluidiquement par un sixième raccord de soupape anti-retour (13b) au deuxième raccord de soupape anti-retour (10b),
• la troisième soupape anti-retour (13) étant réalisée pour empêcher un écoulement de fluide depuis le cinquième raccord de soupape anti-retour (13a) vers le sixième raccord de soupape anti-retour (13b) et pour permettre un écoulement de fluide depuis le sixième raccord de soupape anti-retour (13b) vers le cinquième raccord de soupape anti-retour (13a), et
• la troisième soupape anti-retour (13) étant disposée sur le plan fluidique parallèlement au premier étranglement (11).

8. Circuit hydraulique (1) selon les revendications 3 à 7, **caractérisé en ce que** le système de soupape anti-retour (8) comporte un deuxième étranglement (15), une quatrième soupape anti-retour (14) et une cinquième soupape anti-retour (16).
• le deuxième étranglement (15), la quatrième soupape anti-retour (14) et la cinquième soupape anti-retour (16) étant disposés de manière fluidique entre la première soupape anti-retour (10) et le premier raccord de soupape (8a),
• la quatrième soupape anti-retour (14) étant reliée fluidiquement au premier raccord de soupape anti-retour (10a) sur un septième raccord de soupape anti-retour (14b) et au premier raccord de soupape (8a) sur un huitième raccord de soupape anti-retour (14a),
• la quatrième soupape anti-retour (14) étant formée pour empêcher un écoulement de fluide depuis le septième raccord de soupape anti-retour (14b) vers le huitième raccord de soupape anti-retour (14a) et pour permettre un écoulement de fluide depuis le huitième raccord de soupape anti-retour (14a) vers le septième raccord de soupape anti-retour (14b),
• la cinquième soupape anti-retour (16) étant disposée antiparallèlement à la quatrième soupape anti-retour (14),
• la cinquième soupape anti-retour (16) étant reliée fluidiquement au premier raccord de soupape anti-retour (10a) sur un neuvième raccord de soupape anti-retour (16a) et au premier raccord de soupape (8a) sur un dixième raccord de soupape anti-retour (16b),
• la cinquième soupape anti-retour (16) étant formée pour empêcher un écoulement de fluide depuis le dixième raccord de soupape anti-retour (16b) vers le neuvième raccord de soupape anti-retour (16a) et pour permettre un écoulement de fluide depuis le neuvième raccord de soupape anti-retour (16a) vers le dixième raccord de soupape anti-retour (16b), et
• le deuxième étranglement (15) étant disposé de manière fluidique entre le dixième raccord de soupape anti-retour (16b) et le deuxième raccord de soupape (8b) et parallèlement à la quatrième soupape anti-retour (14).

9. Circuit hydraulique (1) selon la revendication 2, **caractérisé en ce que** le système de soupape anti-retour (8) comporte un quatrième raccord de soupape (8e), une sixième soupape anti-retour (18) déverrouillable et un troisième étranglement (17),
• le quatrième raccord de soupape (8e) étant relié fluidiquement au raccord basse pression (3),
• la sixième soupape anti-retour (18) étant reliée fluidiquement au quatrième raccord de soupape (8e) par un onzième raccord de soupape anti-retour (18a) et au deuxième raccord de soupape (8b) par un douzième raccord de soupape anti-retour (18b), et
• la sixième soupape anti-retour (18) étant formée pour empêcher un écoulement de fluide depuis le douzième raccord de soupape anti-retour (18b) vers le onzième raccord de soupape anti-retour (18a) et pour permettre un écoulement de fluide depuis le onzième raccord de soupape anti-retour (18a) vers le douzième raccord de soupape anti-retour (18b),
• la sixième soupape anti-retour (18) comportant un deuxième raccord de commande de soupape anti-retour (18c), par lequel un écoulement de fluide depuis le douzième raccord de soupape anti-retour (18b) vers le onzième raccord de soupape anti-retour (18a) peut être libéré, et
• le deuxième raccord de commande de soupape anti-retour (18c) étant relié fluidiquement au raccord de commande (8c).

10. Circuit hydraulique (1) selon l'une des revendications précédentes, **caractérisé par** une soupape de limitation de pression (19), la soupape de limitation de pression (19) étant reliée au raccord haute pression (2) sur un premier raccord de soupape de limitation de pression (19a) et au raccord basse pression (3) sur un deuxième raccord de soupape de limitation de pression (19b), la soupape de limitation de pression (19) étant reliée au raccord haute pression (2) et au raccord basse pression (3) parallèlement au système de pompage (5) et à l'unité d'alimentation.

11. Circuit hydraulique (1) selon l'une des revendications précédentes, **caractérisé en ce que** l'unité d'alimentation comporte une septième soupape anti-retour (20) et une huitième soupape anti-retour,
• la septième soupape anti-retour (20) étant reliée à un raccord basse pression (3) sur un treizième raccord de soupape anti-retour (20a) et étant reliée au premier raccord de pompe (6a) sur un quatorzième raccord de soupape anti-retour (20b)
• la septième soupape anti-retour (20) étant formée pour empêcher un écoulement de fluide depuis le quatorzième raccord de soupape anti-retour (20b) vers le treizième raccord de soupape anti-retour (20a) et pour permettre un écoulement de fluide depuis le treizième raccord de soupape anti-retour (20a) vers le quatorzième raccord de soupape anti-retour (20b)
• la huitième soupape anti-retour (21) étant reliée au raccord basse pression (3) sur un quinzième raccord de soupape anti-retour (16b) et étant reliée au deuxième raccord de pompe (6b) sur un seizième raccord de soupape anti-retour (16b)
• la huitième soupape anti-retour (21) étant formée pour empêcher un écoulement de fluide depuis le seizième raccord de soupape anti-retour (16b) vers le quinzième raccord de soupape anti-retour (16b) et pour permettre un écoulement de fluide depuis le quinzième raccord de soupape anti-retour (16b) vers le seizième raccord de soupape anti-retour (16b).

12. Circuit hydraulique (1) selon l'une des revendications précédentes, **caractérisé en ce que** l'unité d'alimentation (4) est configurée comme une soupape de pression double (22).
